# EUROPÄISCHE PATENTSCHRIFT

(11) **EP 2 044 383 B1**
(45) Veröffentlichungstag und Bekanntmachung des Hinweises auf die Patenterteilung: **02.01.2013**
(21) Anmeldenummer: 07765117.2
(22) Anmeldetag: 07.07.2007
(51) Int. Cl.: F41H 7/04, F41H 11/16, F41H 7/02

(54) **GEPANZERTES UNTERSTÜTZUNGSFAHRZEUG**
ARMOURED SUPPORT VEHICLE
VÉHICULE D'APPUI BLINDÉ

(30) Priorität: 24.07.2006 DE 102006034688
(43) Veröffentlichungstag der Anmeldung: 08.04.2009
(73) Patentinhaber: Rheinmetall Landsysteme GmbH, 24107 Kiel (DE)
(72) Erfinder: BRUHN, Ralf, 24259 Westensee (DE); KRÜTZFELDT, Manfred, 24159 Kiel (DE); LÜERS, Broder, 24796 Bredenbek (DE); ZEECK, Wolfgang, 24118 Kiel (DE); HAAS, Frank, 24235 Wendtorf (DE); RUNOW, Eitel, 24260 Bönebüttel (DE)
(74) Vertreter: Dietrich, Barbara
(86) Internationale Anmeldenummer: PCT/EP2007/006035
(87) Internationale Veröffentlichungsnummer: WO 2008/011976

(56) Entgegenhaltungen:
- DE-A1- 1 907 050
- DE-U1- 20 221 019
- FR-A- 1 169 351
- GB-A- 543 742
- GB-A- 2 341 918
- FABIO PRADO: "Kampfpanzer Leopard 2" INTERNET ARTICLE, [Online] 30. Dezember 2005 (2005-12-30), XP002456507 Gefunden im Internet: URL:http://web.archive.org/web/20051230123 647/http://www.fprado.com/armorsite/leo2.h tm> [gefunden am 2007-10-24]

## Beschreibung

Die Erfindung betrifft ein modulares Fahrzeugkonzept für mittelschwere Unterstützungsfahrzeuge, mit welchem schnell und individuell auf die verschiedensten Kundenforderungen reagiert werden kann.

Mittelschwere militärische Unterstützungsfahrzeuge sind für die Unterstützung von militärischen Rad- und Kettenfahrzeugen in den Gewichtsklassen 25t bis 45t konzipiert sowie als Arbeitsgerät der Pioniertruppen vorgesehen. Diese Unterstützungsfahrzeuge werden in mindestens vier Kategorien eingeteilt, den Berge-, Brückenlege-, Pionier- und Minenräumvarianten. Wird beispielsweise ein Brückenlegefahrzeug benötigt, so weist dieses in der Regel einen eigenen Fahrzeugaufbau mit den für das Brückenverlegen benötigten Teilen am Fahrzeug auf.

Bergepanzer sind u. a in der DE 30 39 364 C2, DE 80 19 924 U1 und DE 103 04 293 A1 offenbart. Brückenlegevorrichtungen oder -fahrzeuge können der DE 33 20 633 C2, DE 32 05 563 A1, DE 33 35 482 A1 sowie DE 44 29 808 C2 entnommen werden. Minenräumsysteme oder -geräte werden mit der DE 196 33 186 C2, DE 199 42 020 A1, DE 202 21 019 U1, DE 299 06 926 U1 oder DE 695 19 923 T2 publiziert. Eine Kombination von Minenräum- und Faschinenlegefahrzeug ist in der DE 102 38 092 B4 beschrieben.

Auf der Internetseite http://www.fprado.com/armorsite/leo2.htm wird der Kampfpanzer Leopard 2 in seinen vielseitigen Fassetten vorgestellt. Dabei wird auch offenbart, dass das Fahrgestell der Kampfpanzers Leopard für Aufbauten eines Bergepanzers (Büffel), einer Brückenlegers (Leguan), einer Pionierpanzers (Kodiak) oder eines Minenräumfahrzeuges (Keiler) dient.

Die DE 19 07 050 A1 , welche einen Ausgangspunkt für den Patentanspruch 1 bildet, offenbart ein Raupenfahrzeug für militärische Zwecke. Für militärische Zwecke werden die verschiedensten Fahrzeuge, wie Panzer, Artillerie, Kran-, Transport- und Arbeitsfahrzeuge etc. benötigt. Um den technischen Gesamtaufwand für die verschiedenen Fahrzeuge der vorgenannten Art reduzieren zu können, wird ein Raupenfahrzeug vorgeschlagen, das ein fahrbares Grundfahrzeugteil und ein Einheitsfahrgestell aufweist. Das Raupenfahrzeug besitzt für die verschiedenen Aufbauten gleiche Aufsetz- und Verbindungselemente.

Derartige Unterstützungsfahrzeuge sind In der Praxis sehr kompakt und sehr schwer. Aber auch diese Fahrzeuge unterliegen der Problematik, dass sie für den Lufttransport Gewichts - und Abmessungsbegrenzungen unterliegen.

Daher stellt sich die Erfindung die Aufgabe, ein kombinierbares Universalfahrzeug anzugeben, welches zudem luftverlastbar ist.

Gelöst wird die Aufgabe durch die Merkmale des Patentanspruchs 1, Vorteilhafte Ausführungen sind in den Unteransprüchen aufgelistet.

Der Erfindung liegt die Idee zugrunde, ein mittelschweres Universalfahrzeug als Unterstützungsfahrzeug aufzuzeigen, das unterschiedliche Fahrzeug- bzw. Arbeitsvarianten für komplexe Aufgaben zulässt. Diese Fahrzeugvarianten basieren alle auf einem modularen Chassis, den Systemaufbauten und einer variierbaren Besatzungszelle.

Ein so genanntes Universalfahrzeug mit einem einheitlichen Fahrzeugmodul und variablen Missionsmodulen ist aus der Praxis bekannt (beispielsweise EP 0 974 510 A1). Das Fahrzeugmodul dient dabei zur Aufnahme und zum Einbau aller Komponenten für den Betrieb des Fahrzeugs einschließlich einer Fahrzeugbesatzung. Das Missionsmodul ist je nach Aufgabe variierbar und dient u. a. als Gefechtsstand (DE 101 33 142 A1) oder als ein abgeschlossener Raum (DE 101 33 146 A1).

Wenngleich diese Idee eines Universalfahrzeuges also bereits bei den gepanzerten Transportfahrzeugen aufgegriffen wurde, besteht bei einem universalen Unterstützungsfahrzeug mit den verschiednen Aufgabenbewältigungen das Problem, dass gemeinsame Schnittstellen zum Chassis gefunden werden müsse. Die vorliegende Lösung hat dieses Problem gelöst.

Das Chassis dient dabei zur Aufnahme der Fahrgestellkomponenten, der Triebwerksmodule und der Hydraulikeinheiten. Auf und in dem Chassis werden die Systemaufbauten und eine Besatzungszelle adaptiert. Alternativ besteht die Möglichkeit, insbesondere aus Gründen der logistischen Gleichheit, die Chassis mit bereits in den Armeen eingeführten Fahrzeugkomponenten auszustatten (z.B. Triebwerk, Triebwerkskomponenten, Laufwerkskomponenten, Kraftstoffanlagen etc.). Im Chassis werden dann noch die Komponenten der Hydraulikanlage integriert.

Die Systemaufbauten sind die spezifischen Fahrzeugmerkmale für die verschiedenen Fahrzeuggattungen bzw. Arbeitsaufgaben.

Die Pioniervariante wird mit einer Baggeranlage, einer Dozeranlage und einer Windenanlage sowie weiteren Einrichtungen zur Überwindung von Sperren, wie Straßensperren, ausgestattet. Auf dem Heck können Werkzeugkisten und Baggerwerkzeug mitgeführt werden. Der Wechsel der Baggerwerkzeuge erfolgt unter Panzerschutz mittels geeigneter Schnittstellen an der Baggeranlage.

In der Bergevariante bestehen die Systemaufbauten aus einer Krananlage, einer Räum- und Stützanlage, einer Windenanlage und einer Gefechtsbergeeinrichtung. Die Schnittstellen der Pionier- als auch Bergevariante sind gleich. Auch hier können auf dem Heck des Fahrzeuges Werkzeugkisten, weitere Bergeausrüstungen und Ersatztriebwerke transportiert werden. Beide Varianten haben die erforderlichen mechanischen, hydraulischen und elektrischen Schnittstellen, um innerhalb kurzer Umbauzeit das Fahrzeug zu einem Minendurchbruchsystem umzugestalten.

Die Brückenlegevariante verfügt über einen speziellen Systemaufbau, der die Einrichtungen zum Verlegen von modularen, vorzugsweise zweiteiligen, Brückenmodulen beinhaltet.

Nicht unwesentlich bei der modularen Lösung ist die Verwendung einer abgekoppelten, in sich geschlossenen und hoch geschützten Besatzungszelle. Während diese für die Pionier - und Bergevariante weitestgehend identisch sein kann, ist für die Brückenverlegevariante vorgesehen, dieser tiefer einzuhängen.

Unter dem Wannenboden des Chassis wird im Bereich der Besatzungszelle ein Minenschutz adaptiert. Die Besatzungszelle wird im Außenbereich mit Zusatzpanzerungen ausgestattet. Innen ist sie mit einem Liner ausgestattet. Des Weiteren können die Besatzungszelle und/oder das Chassis mit reaktiven und aktivern Schutzmodulen gegen Panzerabwehrhandwaffen und Richtminen mit horizontaler Wirkung ausgestattet sein.

Die Besatzungszelle verfügt des Weiteren über ausreichend große Sichtscheiben und Winkelspiegel für eine direkte Sicht nach außen und zudem über elektronische Sichtmittel, wie Tag- und Nachtsichtkameras bzw. -sensoren. Weitere Kameras und Sensoren am Fahrzeug dienen dazu, der Besatzung hinreichende Informationen des nahen Umfeldes zu übermitteln (ähnlich wie im zivilen Fahrzeugbau).

Die Sichtscheiben sind als Pz-Verbundglas gegen die entsprechende Bedrohung ausgelegt und verfügen über einen Laserschutzfilter, um die Augen der Besatzung vor ungewolltem Laserlicht zu schützen. Auch absenkbare bzw. klappbare Blenden sind vorgesehen, die einerseits einen zusätzlichen ballistischen Schutz bilden und gegen Splitter verwendet werden können, aber andererseits als passiver Schutz verwendet werden können, wenn der Mannschaftraum abgedunkelt werden soll. Selbstverständlich dienen die Blenden darüber hinaus der Verhinderung von reflektierenden Lichtspiegelungen auf der Scheibenoberfläche. Weiterhin ist eine Art Gegensprechanlage ins Fahrzeug einzubinden, um zu verhindern, dass die Besatzung bei Kontaktaufnahme mit fremden Personen eine Tür oder Luke öffnen zu müssen.

Die Sitze der Mannschaft sind in der Besatzungszelle derart eingebunden, dass diese den Forderungen der Belastungsreduzierung bei Minenansprengung und den Schwingungsentkopplungen genügen. Die Sitze sind mit Rückhaltesystemen und entsprechenden Kopfstützen versehen. Die Besatzung verfügt zudem vorzugsweise über wenigstens eine Luke im Dachbereich und/oder eine Tür bevorzugt an der Rückseite der Besatzungszelle.

Die Besatzungszelle beinhaltet des Weiteren Schutzwirkungen und Luftaufbereitungsanlagen gegen ABC-Bedrohung sowie eine Mannschaftsraumklimatisierung. Das ermöglicht, die physiologischen Belastungen der Besatzung gering zu halten.

Als aktive Schutzmaßnahmen sind beispielsweise eine Nebelwurfanlage sowie eine manuelle oder fernsteuerbare Waffenanlage vorgesehen. Störsender haben die Aufgabe, Sprengfallen weit vor dem Fahrzeug auszulösen.

Als passiver Schutzmaßnahme sind neben geeigneten Tarnnetzen auch Tarnkits einsetzbar, die die optischen, IR- und Radarsignaturen mindern oder stark abändern. Zusätzlich werden die Triebwerksabgase und die Kühlluft geschirmt hinten am Fahrzeugheck ausgebracht. Zusätzliche Luftverblechungen, Hinterlüftungen und Isolierungen sorgen für eine Abschirmung der heißen Gase zur Fahrzeugstruktur. Die Partikel in den Abgasen des Triebwerkes sind durch geeignete innenmotorische Maßnahmen und/oder Filter minimierbar.

Ein großer Vorteil des neuartigen Konzeptes ist der Weiteren, dass die Besatzung zur Durchführung ihrer Aufgaben im Fahrzeug verbleiben kann. Alle Tätigkeiten, bei denen die Besatzung einer hohen Bedrohung ausgesetzt sein könnte, können unter Panzerschutz ausgeführt werden. Dieses sind beispielsweise die Erstellung von Gefechtsstellungen mit der Bagger - und Dozeranlage, Überwinden von Sperren, Herstellen einer Gasse im Minenfeld mit dem Minendurchbruchsystem, Bergen eines Schadenfahrzeuges mit der Gefechtsfeldbergeeinrichtung und das Verlegen von Brückenmodulen.

Die Fahrzeuge verfügen über geeignete Abschleppeinrichtungen, wie Abschleppkupplungen und Anschlagösen. Die Anschlagösen sind darüber hinaus für das Verzurren des Fahrzeuges beim Transport und beim Windeneinsatz nutzbar.

Vorgeschlagen wird also ein universales Unterstützungsfahrzeug für komplexe Aufgaben eines Berge-, Brückenlege-, Pionier- und/oder Minenräumfahrzeuges auch in Kombinationen. Dieses weist ein für alle Systemaufbauten (gemeinsam) nutzbares, identisches und damit modulares Chassis auf, welches zumindest zur Aufnahme der Fahrgestellkomponenten, der Triebwerksmodule und der wenigstens einen Kraftstoffanlage, der Hydraulikeinheiten und der jeweiligen Systemaufbauten dient. Über elektrische, pneumatische und/oder hydraulische Schnittstellen im Innen- und Außenbereich des Chassis können die jeweiligen auf bzw. im Chassis adaptierten Arbeitsgeräte versorgt werden. Durch die eingebundenen Schnittstellen können die Systemaufbauten für das Fahrzeug schnell nach- bzw. umgerüstet werden. Die Fahrzeuge sind für den Betrieb mit Anhängern vorbereitet.

Anhand von Ausführungsbeispielen mit Zeichnungen soll die Erfindung näher erläutert werden.

Es zeigt:
- Fig. 1: das Universalfahrzeug als Pionierfahrzeug,
- Fig. 2: das Universalfahrzeug als Bergefahrzeug,
- Fig. 3: das Universalfahrzeug als Brückenverlegefahrzeug,
- Fig. 4: einen Anhänger für das Universalfahrzeug.

In Fig. 1 ist ein mittelschweres Pionierfahrzeug 1 dargestellt. Das Fahrzeug 1 ist durch eine Besatzung 2 in einer Besatzungszelle 3 bedienbar. Die vorzugsweise geschlossene Besatzungszelle 3 ist auf einem Chassis 4 mittels geeigneter Elemente vom Fahrzeug 1 entkoppelt. Die Besatzungszelle 3 wird durch eine Haube 5 umgeben.

Die Besatzungszelle 3 verfügt über Sichtfenster 31 aus beispielsweise Pz-Verbundglas sowie über Zusatzpanzerungen 32. Des Weiteren besitzt sie einen Dachausstieg 33 und/oder einen Heckausstieg 34 auf das Heck des Fahrzeuges 1. Weiterhin ist ein Luftaufbereitungsanlage 35 gegen ABC-Bedrohungen sowie eine Mannschaftsraumklimatisierung 36 vorgesehen.

Die die Besatzungszelle 3 umgebende Haube 5 nimmt ihrerseits einen seitlichen Adaptivschutz 51 und einen Dachschutz 52 auf. Auf der Haube 5 ist eine Kommandantenkuppel 53 und eine Waffenstation 54 aufsetzbar. Auf der Haube 5 und/ oder Waffenstation 54 können Nebelwurfanlagen 55 (eine oder mehrere) angebracht werden.

Unter dem Chassis 4 ist im Bereich der Besatzungszelle 3 eine Minenschutzplatte 41 adaptierbar. Der Laufwerksbereich 42 kann vorne, hinten und/oder seitlich mittels Kettenschürzen 43 abgedeckt werden. Im Heckbereich des Chassis 4 ist eine Triebwerksanlage 44 und eine Kraftstoffanlage 45 integriert.

Im Innen- und Außenbereich des Chassis 4 sind elektrische, pneumatische und/oder hydraulische Schnittstellen vorgesehen, um elektrische, pneumatische und/oder hydraulische Werkzeuge (Systemaufbauten 6) und Handarbeitsgeräte (Bohrmaschine, Trennschleifer, etc.) versorgen zu können.

Auf dem Chassis 4 sind Systemaufbauten 6 adaptierbar. Dieses sind bei einem Pionierfahrzeug 1 eine Baggeranlage 61 und/oder eine Dozeranlage 62. Im Chassis 3 kann die Windenanlage 63 und auf dem Heck die Heckausrüstung 64 adaptiert werden. Der Seilaustritt 63a erfolgt vorzugsweise im Frontbereich des Fahrzeuges 1. Die Heckausrüstung 64 nimmt ihrerseits die Ausrüstungskomponenten 64 a, den Heckträger 64b für die Werkzeugkisten 64c sowie Baggerwerkzeuge 64d, wie Betongreifer, Universalgreifer, Hydraulikhammer etc., auf. Der Heckträger 64d kann für die Aufnahme eines Gassenmarkierungsgerätes 64e für den Minendurchbrucheinsatz dienen. Die hydraulische Leistung für die Arbeitsgeräte 161, 62, 63 etc. wird von einer triebwerksseitig angetriebenen Hydraulikanlage 46 im Chassis 4 erzeugt.

Die Baggeranlage 61 verfügt über ein geeignetes Schnellwechselsystem 61 a, um die Baggerwerkzeuge 61 b auch unter Panzerschutz wechseln zu können.

Die Dozeranlage 62 verfügt über Dozerzylinder 62a und Schnittwinkelzylinder 62b, die eine seitliche Verstellung (Tiltfunktion) und eine Anstellung des Schnittwinkels (Pitchfunktion) ermöglichen. Darüber hinaus verfügt die Dozeranlage 62 über eine Schwimmstellungsfunktion.

Die Dozeranlage 62 verfügt weiterhin über mechanische/hydraulische Schnelltrennstellen 62c, um beispielsweise Arbeitsgeräte bzw. ein Minendurchbruchsystem anstelle des Dozerschildes 62d adaptieren zu können.

Fig. 2 stellt ein mittelschweres Bergefahrzeug 101 dar. Das Fahrzeug 101 kann durch eine Besatzung 102 (2) in der Besatzungszelle 3 bedient werden. Auch hier wird die Besatzungszelle 3 durch geeignete Elemente auf dem Chassis 4 und damit von diesem entkoppelt und ist von einer Haube 5 umgeben.

Die Besatzungszelle 3 verfügt über Sichtfenster 31 aus beispielsweise Pz-Verbundglas sowie über Zusatzpanzerungen 32. Des Weiteren besitzt sie einen Dachausstieg 33 und/oder einen Heckausstieg 34 auf das Heck des Fahrzeuges 1. Weiterhin ist ein Luftaufbereitungsanlage 35 gegen ABC-Bedrohungen sowie eine Mannschaftsraumklimatisierung 36 vorgesehen.

Die die Besatzungszelle 3 umgebende Haube 5 nimmt ihrerseits einen seitlichen Adaptivschutz 51 und einen Dachschutz 52 auf. Auf der Haube 5 ist eine Kommandantenkuppel 53 und eine Waffenstation 54 aufsetzbar. Auf der Haube 5 und/oder Waffenstation 54 können Nebelwurfanlagen 55 (eine oder mehrere) angebracht werden.

Unter dem Chassis 4 ist im Bereich der Besatzungszelle 3 eine Minenschutzplatte 41 adaptierbar. Der Laufwerksbereich 41 kann vorne, hinten und/oder seitlich mittels Kettenschürzen 43 abgedeckt werden. Im Heckbereich des Chassis 4 ist eine Triebwerksanlage 44 und eine Kraftstoffanlage 45 integriert.

Im Innen- und Außenbereich des Chassis 4 sind elektrische, pneumatische und/oder hydraulische Schnittstellen vorgesehen, um elektrische, pneumatische und/oder hydraulische Werkzeuge (nicht näher dargestellt) versorgen zu können.

Auf dem Chassis 4 sind die Systemaufbauten 106 adaptierbar. Dieses sind bei einem Bergefahrzeug 101 eine Krananlage 161, die Dozeranlage 62. Im Chassis 3 sind die Windenanlage 63 und auf dem Heck die Heckausrüstung 164 integriert. Am Heck des Fahrzeuges 101 (1) ist zum Abschleppen von Schadfahrzeuges eine Gefechtfeldbergeeinrichtung 165 vorgesehen. Die hydraulische Leistung für die Arbeitsgerät 161, 62, 63, 165 etc. wird von der triebwerksseitig angetriebenen Hydraulikanlage 46 im Chassis 4 erzeugt.

Die Krananlage 161 hat einen festen, faltbaren oder teleskopierbaren Auslage 161 a und verfügt über eine ausreichend Reichweite und Hubkraft, um zumindest Einsatztriebwerke, Fahrzeugtürme und/oder Container mit Ausrüstung zu heben.

Die Dozeranlage 62 verfügt über Dozerzylinder 62a und Schnittstellenzylinder 62b, die eine seitliche Verstellung (Tiltfunktion) und eine Anstellung des Schnittwinkels (Pichtfunktion) ermöglichen. Darüber hinaus verfügt die Dozeranlage 6 über eine Schwimmstellungsfunktion. Die Dozeranlage 62 besitzt eine ausreichende Stützfunktion und unterstützt somit den Kranbetrieb. Sie verfügt weiterhin über mechanische/hydraulische Schnelltrennstellen 62c, um beispielsweise Arbeitsgeräte bzw. ein Minendurchbruchsystem anstelle des Dozerschildes 62d adaptieren zu können.

Im Chassis 3 können auch hier die Windenanlage 63 und auf dem Heck die Heckausrüstung 64 adaptiert werden. Der Seilaustritt 63a erfolgt vorzugsweise im Frontbereich das Fahrzeuges 1. Die Heckausrüstung 164 nimmt Ihrerseits die Ausrüstungskomponenten 164a, den Heckträger 164b für die Werkzeugkisten 164c und eine Konsole mit dem Einsatztriebwerk 184d auf. Der Heckträger 164b kann für die Aufnahme eines Gassenmarkierungsgerätes 64e für den Minendurchbrucheinsatz dienen,

Fig. 3 zeigt ein mittelschweres Brückenlegefahrzeug 201. Das Fahrzeug 201 kann durch eine Besatzung 202 (102, 2) in der Besatzungszelle 3 bedient werden. Auch hier wird die Besatzungszelle 3 durch geeignete Elemente auf dem Chassis 4 und damit von diesem entkoppelt und ist von einer Haube 5 umgeben.

Die Besatzungszelle 3 verfügt über Sichtfenster 31 aus beispielsweise Pz-Verbundgias sowie über Zusatzpanzerungen 32. Des Weiteren besitzt sie wenigstens einen, vorzugsweise zwei Dachausstiege 33 und/oder einen Heckausstieg 34 auf das Heck des Fahrzeuges 1. Weiterhin ist ein Luftaufbereitungsanlage 35 gegen ABC-Bedrohungen sowie eine Mannschaftsraumklimatisierung 36 vorgesehen.

Die die Besatzungszelle 3 umgebende Haube 5 nimmt ihrerseits einen seitlichen Adaptivschutz 51 und einen Dachschutz 52 auf. Auf der Haube 5 Ist eine Kommandantenkuppel 53 und eine Waffenstation 54 aufsetzbar. Auf der Haube 5 und/oder Waffenstation 54 können Nebelwurfanlagen 55 (eine oder mehrere) angebracht werden.

Unter dem Chassis 4 ist im Bereich der Besatzungszelle 3 eine Minenschutzplatte 41 adaptierbar. Der Laufwerksbereich 42 kann vorne, hinten und/oder seitlich mittels Ketten- 42 schürzen 43 abgedeckt werden. Im Heckbereich des Chassis 4 ist eine Triebwerksanlage 44 und eine Kraftstoffanlage 45 integriert.

Im Innen- und Außenbereich des Chassis 4 sind elektrische, pneumatische und/oder hydraulische Schnittstellen vorgesehen, um elektrische, pneumatische und/oder hydraulische Werkzeuge (nicht näher dargestellt) versorgen zu können.

Auf dem Chassis 4 sind die Systemaufbauten 206 adaptierbar. Dieses sind bei einem Brückenlegegefahrzeug 201 eine Brückenverlegeeinrichtung 261 und Brückenmodule 262. Die hydraulische Leistung für die Brückenverlegeeinrichtung 261 und die Dozeranlage (261, 62 etc.) wird von einer triebwerksseitig angetriebenen Hydraulikanlage 46 im Chassis 4 erzeugt.

Die Brückenverlegeeinrichtung 261 besteht hier aus einem Hauptausleger 261 a und einem Heckausleger 261 b. Beide Ausleger werden für den Transport sowie das Verlegen und Aufnehmen der Brückenmodule 262 eingesetzt, was bevorzugt unter Panzerschutz erfolgt. Auf dem Heckausleger 261 b kann zudem eine Nebelmittelwurfanlage 55 adaptiert werden.

Die Dozeranlage 62 verfügt über eine mechanische/hydraulische Schnittstelle 62c, um ein Stützschild 262d anstelle des Schilds 62d adaptieren zu können. Die Dozeranlage 62 besitzt eine ausreichende Stützfunktion und unterstützt somit den Brückenverlegebetrieb. Auf dem Heck des Fahrzeugs 201 befinden sich weiter Ausrüstungskomponenten 264a.

Die Fahrzeuge 1, 101, 201 sind des Weiteren für den Betrieb mit Anhängern 301 vorgesehen, so dass der Transport von zusätzlichen Ausrüstungen 302 möglich ist. Diese Anhänger 301 verfügen über eine einstellbare Deichsel 306 (nicht weiter dargestellt).

Der Anhänger 301 mit Tandemachse verfügt über ausreichend große Bereifungen 303. Die Geländegenauigkeit kann mittels einer Gummikette 304 pro Anhängerseite und Stützkufen 305 unter den Achsen erhöht werden und ist beispielsweise mit Aufnahmen 307 für Standard- /ISO-Container oder Paletten versehen.

Obwohl nicht explizit ausgeführt schließen die vorgenannten Ausführungsvarianten die eines Minenräumfahrzeuges mit ein.

## Patentansprüche

1. Universales Unterstützungsfahrzeug (1, 101, 201) für kombinierbare Aufgaben eines Berge-, Brückenlege-, Pionier- und/oder Minenräumfahrzeuges, mit
- einem gemeinsamen modularen Chassis (4) zur Aufnahme der Fahrgestellkomponenten, der Triebwerksmodule (44) und wenigstens einer Kraftstoffanlage (45), der Hydraulikeinheiten (47) und der jeweiligen Systemaufbauten (6, 106, 206),
- einer vom Fahrzeug (1, 101,201) abgekoppelten und In sich geschlossenen Besatzungszelle (3, 203), welche wenigstens einen Dachausstieg (33) und/oder Heckausstieg (34) aufweist und die variierbar Ist je nach Fahrzeugvariante,
- elektrischen, pneumatischen und/oder hydraulischen Schnittstellen (46) im Innen- und Außenbereich des Chassis (4) zum Anschluss der jewelligen auf bzw. im Chassis adaptierten Arbeitsgeräte (61, 62, 63, 64, 161, 164, 165, 261, 262) und Handarbeitsgeräte, wobei
- die Arbeitsgeräte (61, 62, 63, 64, 161, 164, 165, 261, 262) eine Baggeranlage, eine Dozeranlage, eine Windenanlage, eine Heckausrüstung, eine Krananlage, eine Bergeeinrichtung, eine Brückenlegeeinrichtung und / oder der gleichen zur Lösung der Aufgaben des Fahrzeuges (1, 101, 201) sind.

2. Unterstützungsfahrzeug nach Anspruch 1, **dadurch gekennzeichnet, dass** die Baggeranlage (61) über ein Schnellwechselsystem (61a) zum Wechseln der Baggerwerkzeuge (61 b) unter Panzerschutz verfügt.

3. Unterstützungsfahrzeug nach Anspruch 1, **dadurch gekennzeichnet, dass** die Dozeranlage (62) über Dozerzylinder (62a) mit Tiltfunktion und über wenigstens einen Schnittwinkelverstellzylinder (62b) sowie über eine mechanische/hydraulische Schnelltrennstelle (62c) für Arbeitsgeräte und Minenräumgerät verfügt.

4. Unterstützungsfahrzeug nach Anspruch 1, **dadurch gekennzeichnet, dass** die Heckausrüstung (64, 164) die Ausrüstungskomponenten (64a, 264a) und/oder den Heckträger (64b, 164b) für die Werkzeugkisten (64c, 164c), die Baggerwerkzeuge (64d), das Gassenmarkierungsgerät (64e) und/oder die Konsole mit einem Ersatztriebwerk (164d) aufnimmt.

5. Unterstützungsfahrzeug nach einem der Ansprüche 1 bis 4, **dadurch gekennzeichnet, dass** die Besatzungszelle (3, 203) über Sichtfenster (31, 231) aus beispielsweise Pz-Verbundglas sowie über Zusatzpanzerungen (32, 232) und über Winkelspiegel vorzugsweise mit Laserschutzfilter verfügt, wobei die Sichtscheiben (31, 231) über absenkbare bzw. klappbare Blenden geschützt werden können.

6. Unteratützungsfahrzeug nach einem der Ansprüche 1 bis 5, **dadurch gekennzeichnet, dass** im Bereich der Besatzungszelle (3, 103) eine Minenschutzplatte (41) adaptierbar ist.

7. Unterstützungsfahrzeug nach einem der Ansprüche 1 bis 6, **dadurch gekennzeichnet, dass** In der Besatzungszelle (3, 103) eine Luftaufbereitungsanlage (35) gegen ABC-Bedrohungen und/oder eine Mannschaftersumklimatisierung (36) vorgesehen sind.

8. Unterstützungsfahrzeug nach einem der Ansprüche 1 bis 7, **dadurch gekennzeichnet, dass** die Besatzungszelle (3, 103) von einer Haube (5, 105) umgeben ist. die ihrerseits einen seitlichen Adaptivschutz (51) und einen Dachschutz (52) aufweist.

9. Unterstützungsfahrzeug nach einem der Ansprüche 1 bis 8, **dadurch gekennzeichnet, dass** auf der Haube (5) eine Kammandantenkuppel (53) und eine Waffenstation (54) aufsetzbar sind,

10. Unterstützungsfahrzeug nach Anspruch 8 oder 9, **dadurch gekennzeichnet, dass** auf der Haube (5) und/oder Waffenstation (54) und/oder dem Heckausleger (261b) Nebelwurfanlagen (55) angebracht werden können.

11. Unterstützungsfahrzeug nach einem der Ansprüche 1 bis 10, **dadurch gekennzeichnet, dass** die Besatzungezelle (3, 103), das Chassis (4) und/oder die Haube (5) mit reaktiven und/oder aktiven Schutzmodulen und / oder mit Tamkits ausgestattet werden kann, die die optische, IR- und Radarslgnatur mindern oder stark abändern, wobei zusätzliche Luftverblochungen, Hinterlüftungen und Isolierungen für eine Abschirmung der heißen Abgase und Kühlluft zur Fahrzeugstruktur sorgen.

12. Unterstützungsfahrzeug nach einem der Ansprüche 1 bis 11, **dadurch gekennzeichnet, dass** elektronische Sichtmittel, wie Tag- und Nachtsichtkameras bzw. -sensoren und Monitore zur Visualisierung vorhanden sind.

13. Unterstützungsfahrzeug nach einem der Ansprüche 1 bis 12, **dadurch gekennzeichnet, dass** das Fahrzeug (1, 101, 201) des Weiteren für den Betrieb mit einem Anhänger dass (301) vorbereitet ist.

14. Unterstützungsfahrzeug nach einem der Ansprüche 1 bis 13, **dadurch gekennzeichnet, dass** der Laufwerksbereich (42) vorne, hinten und/oder seitlich mittels Kettenschürzen (43) abgedeckt werden kann.

15. Unterstützungsfahrzeug nach Anspruch 11, **dadurch gekennzeichnet, dass** als aktive Schutzmaßnahme eine Nebelwurfanlage sowie manuelle oder fernsteuerbare Waffenanlagen (54) vorgesehen sind und Störsender die Aufgabe haben, Sprengfallen weit vor dem Fahrzeug (1,101, 201) auszulösen.

## Claims

1. Universal support vehicle (1, 101, 201) for the functions, which can be combined, of a recovery, bridge-laying, engineering and/or mine clearance vehicle, having
- a common modular chassis (4) for accommodating the chassis components, the engine modules (44) and at least one fuel system (45), the hydraulic units (47) and the respective system structures (6, 106, 206),
- a closed crew cell (3, 203) that is decoupled from the vehicle (1, 101, 201) and that comprises at least one roof access (33) and/or rear access (34) and that can be varied depending on the vehicle variant,
- electrical, pneumatic and/or hydraulic interfaces (46) in the internal and external areas of the chassis (4) for connecting the respective tools (61, 62, 63, 64, 161, 164, 165, 261, 262) and hand tools adapted on or in the chassis, wherein
- the tools (61, 62, 63, 64, 161, 164, 165, 261, 262) are excavator equipment, bulldozer equipment, winch equipment, a rear-mounted apparatus, crane equipment, a recovery means, a bridge-laying means and/or the like for performing the functions of the vehicle (1, 101, 201).

2. Support vehicle according to Claim 1, **characterized in that** the excavator equipment (61) comprises a rapid change system (61a) for changing the excavator tools (61b) under armoured protection.

3. Support vehicle according to Claim 1, **characterized in that** the bulldozer equipment (62) comprises bulldozer cylinders (62a) having a tilt function and at least one cutting angle adjustment cylinder (62b) as well as a rapid mechanical/hydraulic interface (62c) for tools and mine clearance equipment.

4. Support vehicle according to Claim 1, **characterized in that** the rear-mounted apparatus (64, 164) accommodates the apparatus components (64a, 264a) and/or the rear support (64b, 164b) for the tool boxes (64c, 164c), the excavation tools (64d), the lane marking equipment(64e) and/or the bracket with a spare engine (164d).

5. Support vehicle according to any one of Claims 1 to 4, **characterized in that** the crew cell (3, 203) comprises viewing windows (31, 231) of, for example, armoured composite glass, and additional armour (32, 232) and angle mirrors, preferably with laser protection filters, wherein the viewing panels (31, 231) can be protected by lowerable or folding blinds.

6. Support vehicle according to any one of Claims 1 to 5, **characterized in that** a mine protection plate (41) can be adapted in the area of the crew cell (3, 103).

7. Support vehicle according to any one of Claims 1 to 6, **characterized in that** an air treatment system (35) to counteract NBC threats and/or a crew compartment air conditioning system (36) are provided in the crew cell (3, 103).

8. Support vehicle according to any one of Claims 1 to 7, **characterized in that** the crew cell (3, 103) is enclosed by a cover (5, 105), which for its part comprises a lateral adaptive protection means (51) and a roof protection means (52).

9. Support vehicle according to any one of Claims 1 to 8, **characterized in that** a commander's turret (53) and a weapon station (54) can be mounted on the cover (5).

10. Support vehicle according to Claim 8 or 9, **characterized in that** smoke grenade equipment (55) can be attached to the cover (5) and/or the weapon station (54) and/or the tail boom (261b).

11. Support vehicle according to any one of Claims 1 to 10, **characterized in that** the crew cell (3, 103), the chassis (4) and/or the cover (5) can be equipped with reactive and/or active protective modules and/or with camouflage kits, which reduce or markedly alter the visual, IR and radar signature, wherein additional air flashings, rear vents and insulation provide shielding for the hot exhaust gases and cooling air for the vehicle structure.

12. Support vehicle according to any one of Claims 1 to 11, **characterized in that** electronic viewing means are provided, such as daylight and night vision cameras and/or sensors and monitors for visualization,

13. Support vehicle according to any one of Claims 1 to 12, **characterized in that** the vehicle (1, 101, 201) is further prepared for operation with a trailer (301).

14. Support vehicle according to any one of Claims 1 to 13, **characterized in that** the running gear area (42) can be covered in front, behind and/or laterally by side skirts (43).

15. Support vehicle according to Claim 11, **characterized in that** a smoke grenade system and manual or remotely controllable weapon systems (54) are provided as active protective measures and noise transmitters have the objective of triggering booby traps far in front of the vehicle (1, 101, 201).

## Revendications

1. Véhicule de soutien universel (1, 101, 201) pour les tâches combinables d'un véhicule de dépannage, de pose de pont, de génie et/ou de déminage, comprenant :
- un châssis modulaire commun (4) pour recevoir les composants du train de roulement, les modules motopropulseurs (44) et au moins une installation de carburant (45), les unités hydrauliques (47) et les éléments de carrosserie respectifs du système (6, 106, 206),
- une cellule d'équipage (3, 203) désaccouplée du véhicule (1, 101, 201) et fermée en soi, qui présente au moins une sortie par le toit (33) et/ou une sortie par l'arrière (34) et qui est variable en fonction des modèles de véhicule,
- des interfaces électriques, pneumatiques et/ou hydrauliques (46) dans la région intérieure et extérieure du châssis (4) pour le raccordement des appareils de travail (61, 62, 63, 64, 161, 164, 165, 261, 262) et des appareils de manipulation respectifs adaptés sur ou dans le châssis,
- les appareils de travail (61, 62, 63, 64, 161, 164, 165, 261, 262) étant une installation excavatrice, une installation de barre de traction, une installation de treuil, un équipement arrière, une installation de grue, un dispositif de dépannage, un dispositif de pose de pont et/ou similaires pour réaliser les tâches du véhicule (1, 101, 201).

2. Véhicule de soutien selon la revendication 1, **caractérisé en ce que** l'installation excavatrice (61) dispose d'un système de changement rapide (61a) pour le changement des outils d'excavation (61b) sous protection blindée.

3. Véhicule de soutien selon la revendication 1, **caractérisé en ce que** l'installation de barre de traction (62) dispose de vérins de barre de traction (62a) avec fonction d'inclinaison et d'au moins un vérin de réglage de l'angle de coupe (62b) ainsi que d'un point de séparation rapide (62c) mécanique/hydraulique pour des appareils de travail et un appareil de déminage.

4. Véhicule de soutien selon la revendication 1, **caractérisé en ce que** l'équipement arrière (64, 164) reçoit les composants d'équipement (64a, 264a) et/ou le support arrière (64b, 164b) pour les caisses à outils (64c, 164c), les outils d'excavation (64d), l'appareil de marquage de voies (64e) et/ou la console avec un groupe motopropulseur supplémentaire (164d).

5. Véhicule de soutien selon l'une quelconque des revendications 1 à 4, **caractérisé en ce que** la cellule d'équipage (3, 203) dispose de fenêtres de vue (31, 231) par exemple en verre feuilleté blindé, ainsi que de blindages supplémentaires (32, 232) et de miroirs panoramiques de préférence avec filtre de protection laser, les vitres (31, 231) pouvant être protégées par des panneaux abaissables ou rabattables.

6. Véhicule de soutien selon l'une quelconque des revendications 1 à 5, **caractérisé en ce qu'**une plaque de protection contre les mines (41) peut être adaptée dans la région de la cellule d'équipage (3, 103).

7. Véhicule de soutien selon l'une quelconque des revendications 1 à 6, **caractérisé en ce qu'**une installation d'alimentation en air (35) contre les menaces NBC et/ou une climatisation (36) de la cabine de l'équipage sont prévues dans la cellule d'équipage (3, 103).

8. Véhicule de soutien selon l'une quelconque des revendications 1 à 7, **caractérisé en ce que** la cellule d'équipage (3, 103) est entourée par un capot (5, 105) qui présente pour sa part une protection adaptative latérale (51) et une protection de toit (52).

9. Véhicule de soutien selon l'une quelconque des revendications 1 à 8, **caractérisé en ce qu'**une tour de commande (53) et un poste d'arme (54) peuvent être disposés sur le capot (5).

10. Véhicule de soutien selon la revendication 8 ou 9, **caractérisé en ce que** des installations fumigènes (55) peuvent être montées sur le capot (5) et/ou le poste d'arme (54) et/ou le bras arrière (261b).

11. Véhicule de soutien selon l'une quelconque des revendications 1 à 10, **caractérisé en ce que** la cellule d'équipage (3, 103), le châssis (4) et/ou le capot (5) peuvent être munis de modules de protection réactifs et/ou actifs et/ou de kits de camouflage qui réduisent ou modifient fortement la signature optique, IR ou radar, des tôles de déflection d'air, des ventilations arrière et des isolations assurant un blindage contre les gaz d'échappement chauds et l'air de refroidissement par rapport à la structure du véhicule.

12. Véhicule de soutien selon l'une quelconque des revendications 1 à 11, **caractérisé en ce que** des moyens de vision électroniques, comme des caméras ou des capteurs de vision de jour et de nuit, et des moniteurs de visualisation sont prévus.

13. Véhicule de soutien selon l'une quelconque des revendications 1 à 12, **caractérisé en ce que** le véhicule (1, 101, 201) est en outre prévu pour le fonctionnement avec une remorque (301).

14. Véhicule de soutien selon l'une quelconque des revendications 1 à 13, **caractérisé en ce que** la région du train de roulement (42) peut être recouverte à l'avant, à l'arrière et/ou latéralement au moyen de tabliers à chaînes (43).

15. Véhicule de soutien selon la revendication 11, **caractérisé en ce que** l'on prévoit comme mesure de protection active une installation fumigène ainsi que des installations d'armes manuelles ou à commande à distance (54) et des émetteurs de perturbations ont pour objet de déclencher des pièges explosifs loin devant le véhicule (1, 101, 201).
